# EUROPÄISCHE PATENTANMELDUNG

(11) **EP 0 749 907 A1**
(43) Veröffentlichungstag der Anmeldung: **27.12.1996**
(21) Anmeldenummer: 96109634.4
(22) Anmeldetag: 15.06.1996
(51) Int. Cl.: B65D 21/06

(54) **Ineinander und aufeinander stapelbarer Behälter**

(30) Priorität: 20.06.1995 DE 19522252
(71) Anmelder: Berolina Kunststoff-Gesellschaft mbH & Co. Verpackungssysteme und Technische Teile KG, 13591 Berlin (DE)
(72) Erfinder: Banaskiwitz, Horst, 13357 Berlin (DE)
(74) Vertreter: KOHLER SCHMID + PARTNER

(57) **Zusammenfassung**

Die Erfindung bezieht sich auf einen Behälter mit sich nach unten verjüngendem Querschnitt, der so ausgebildet ist, daß er sowohl genestet (geschachtelt) als auch gestapelt werden kann. Die Erfindung besteht darin, daß in der unteren Hälfte des Behälters (1) mindestens ein bewegliches Teil (20) vorgesehen ist, das sich in der Ruhestellung (Nestposition) innerhalb des ggfs. gedachten verlängerten Behälterquerschnittes befindet, in seiner der Stapelstellung zugeordneten Arbeitsstellung aber soweit über die Seitenwand (3)hinausragt, daß sein äußeres Ende eine Auflage für den oberen Rand (10) des in der Stapelstellung nächstunteren Behälters (2) bildet.

## Beschreibung

Die Erfindung bezieht sich auf einen Behälter mit sich nach unten verjüngendem Querschnitt, der so ausgebildet ist, daß er sowohl genestet (geschachtelt) als auch gestapelt werden kann.

Diese Eigenschaft haben verschiedenartige bekannte Behälter. Am einfachsten sind dies Behälter mit einem länglich rechteckigen Querschnitt, die in gleicher Lage des Querschnitts wegen ihres sich nach unten verjüngenden Querschnittes ineinander gestellt, also genestet werden können, wobei ein oberer Behälter mehr oder weniger tief in den nächstunteren Behälter eintaucht. Wird jedoch ein oberer Behälter quer auf den unteren Behälter gestellt, so stützt sich der obere Behälter auf dem oberen Rand des nächstunteren Behälters ab. Abgesehen davon, daß ein Stapel solcher Behälter kein schönes Bild macht und daher zur Präsentation ungeeignet ist, sind bei diesen einfach gestalteten Behältern oft nicht in jedem Falle zuverlässige Rastmittel vorhanden, die ein Abrutschen eines oberes Behälters auf dem unteren Behälter mit Sicherheit vermindern. Ein Stapel aus solchen Behältern weist daher nicht die erforderliche Standsicherheit auf. Bei den sogenannten Drehstapelbehältern sind diese Rastmittel weiterentwickelt, so daß diese zu einem standfesten Stapel aufgebaut werden können. Bekannte Behälter mit sich nach unten verjüngendem Querschnitt anderer Bauart sind so ausgebildet, daß die in ihrer Längsrichtung um einen geringen Betrag gegeneinander versetzt entweder in der Position sind, in der sie genestet werden können oder aber in der Position, in der sie aufeinander gestapelt werden können. Diese Behälter weisen an ihrem oberen bzw. unteren Rand meist Aussparungen und Vorsprünge aufweisende Rastmittel auf, die aufwendig konstruierte Spritzformen dieser in der Regel aus Kunststoff bestehenden Behältern erfordern.

Demgegenüber besteht die Aufgabe der vorliegenden Erfindung darin, diese bekannten Kunststoffbehälter mit sich nach unten verjüngendem Querschnitt, also Kunststoffbehälter, die sich nesten lassen, zu verbessern, insbesondere ihnen eine einfachere Form zu geben.

Diese Aufgabe wird gemäß der Erfindung dadurch gelöst, daß in der unteren Hälfte des in der Regel einen rechtwinkligen Querschnitt aufweisenden Behälters mindesten ein bewegliches Teil vorgesehen ist, das in der Ruhestellung (Nestposition) innerhalb des ggfs. verlängerten unteren Behälterquerschnittes sich befindet, in seiner der Stapelstellung zugeordneten Arbeitsstellung aber z.B. drehfest soweit über die Seitenwand hinausragt, daß sein äußeres Ende zur Auflage auf dem oberen Rand eines in Stapelstellung nächstunteren Behälters geeignet ist.

Bei in Arbeitsstellung ausgefahrenem beweglichem Teil kann der Behälter dann mit Hilfe des in Arbeitsstellung stehenden beweglichen Teiles fluchtend über einem darunter befindlichen Behälter aufgesetzt werden wie ein Behälter, dessen Seitenwände rechtwinklig vom Behälterboden verlaufen. Ist das bewegliche Teil jedoch in Ruhestellung, so kann dieser Behälter wegen seines sich nach unten verjüngenden Querschnittes wie die bekannten Behälter genestet werden, weil das bewegliche Teil nicht über diesen Querschnitt hinaussteht und sich vollständig innerhalb der Kontur des sich verjüngenden Querschnittes befindet.

Das bewegliche Teil kann bei Ausführungsformen der Erfindung verschieden ausgebildet sein, wenn es nur in seiner Arbeitsstellung den oberen Behälter auf dem nächst unteren Behälter abstützt, also z.B. bezüglich einer waagrechten Achse drehfest ist, z.B. an einem Anschlag anliegt, und in seiner Ruhestellung das Nesten (Schachteln) der Behälter nicht stört. Beispielsweise kann bei einer Ausführungsform der Erfindung dieses bewegliche Teil aus einem Schieber bestehen, der am Behälterboden in Richtung quer zu der Seitenwand verschiebbar geführt ist und der in der Arbeitsstellung soweit in diese Richtung vorgeschoben ist, daß das vordere Ende des Schiebers über die Fläche der Seitenwand hinausragt und eine Auflage bildet, mit der sich der Behälter auf dem oberen Rand des nächstunteren Behälters abstützt.

Bei einer anderen Ausführungsform der Erfindung ist dieses bewegliche Teil durch einen um eine zum Behälterboden senkrechte Achse schwenkbaren Hebel gebildet, der in seiner Ruhelage soweit eingeschwenkt ist, daß er nicht über den Querschnitt des Behälters an dieser Stelle hinausragt, der aber in seiner Arbeitsstellung soweit ausgeschwenkt werden kann, daß sein freies Ende über den Querschnitt des Behälters an dieser Stelle soweit hinausragt, daß dieses Ende eine Auflage des Behälters auf dem oberen Rand des nächstunteren Behälters bildet.

In beiden vorgenannten Ausführungsformen kann dieses bewegliche Teil bei Bedarf auch durch eine nach oben führende Stange oder dergleichen bewegt werden.

Bei einer anderen Ausführungsform der Erfindung besteht das bewegliche Teil aus einem Hebel, der um eine parallel zur Ebene des Behälterbodens verlaufende Achse schwenkbar gelagert ist und der in der Arbeitsstellung an einem die Drehbewegung begrenzenden Anschlag anliegend über den Querschnitt des Behälter an dieser Stelle hinausragt und die Auflage des Behälters auf dem oberen Rand des nächstunteren Behälters bildet, der aber in der Ruhestellung soweit abgeschwenkt ist, daß er vollständig innerhalb des ggfs. verlängerten Querschnittes des Behälters liegt, also beispielsweise in den bei genesteten Behältern freien Raum unterhalb des Boden eines oberen Behälters hineinragt.

Diese Ausführungsform der Erfindung kann dahingehend weiter ausgebildet sein, daß der Anschlag, der die Schwenkbewegung des Hebels begrenzt, durch eine Schulter in der Behälterwand gebildet ist.

Bei Ausführungsformen der Erfindung ist das bewegliche Teil mindestens in einer Stellung vollständig oberhalb der ggfs. gedachten Verlängerung der Bodenfläche angeordnet. Diese Ausführungsform der Erfindung hat den Vorteil, daß der Behälter so sicher auf einer ebenen Unterlage abgestellt werden kann, daß er eine standfeste Basis für darauf gestapelte Behälter bildet.

Die Rastmittel, die aufeinander gestapelte Behälter sicher halten und daher einen in allen Arbeitsgebieten sicheren Stapel gewährleisten, können verschieden ausgebildet sein.

Bei einer Ausführungsform der Erfindung weist das bewegliche Teil an seinem äußeren Ende Rastmittel auf, die in der Arbeitsstellung des Teiles mit am oberen Ende eines darunter angeordneten Behälters in Eingriff kommen.

Dabei können diese Rastmittel in der Raststellung mit einem Spiel von 2 bis 4 mm ineinander greifen, wodurch marktübliche Behälter mit rechtwinklig zum Behälterboden verlaufenden Wänden auf den erfindungsgemäßen Behälter aufgesetzt werden können, bei denen in vielen Fällen die Rastmittel ein solches Spiel zum Ausgleich von Toleranzen aufweisen.

Bei Ausführungsformen der Erfindung kann der Behälter noch eine Raste aufweisen, die den beweglichen Teil, z.B. einen schwenkbaren Hebel, in der Arbeitsstellung festhält. Zum Nesten wird dann dieser Hebel von Hand in die Ruhestellung verschwenkt.

Bei anderen Ausführungsformen der Erfindung, beispielsweise bei Ausführungsformen, bei denen das bewegliche Teil um eine parallel zur Ebene des Bodens des Behälters verlaufende Achse schwenkbar gelagert ist, kann die Gewichtsverteilung innerhalb des Hebels so vorgesehen sein, daß beim Abnehmen des Behälters von der Unterlage bzw. einem im Stapel darunter angeordneten Behälter der Hebel aufgrund seines Gewichtes nach unten verschwenkt und bei Bedarf auch Schrägflächen aufweist, die beim Nesten der Behälter, also beim Eintauchen des oberen Behälters in einen unteren Behälter den Hebel weiter nach innen verschwenken.

Bei weiteren Ausführungsformen der Erfindung kann die vorerwähnte Raste auch so ausgebildet sein, daß sie bei Bedarf in Arbeitsstellung an dem Hebel angreift oder aber beispielsweise durch Verbindung mit einer Wippe wie bei einem elektrischen Schalter außer Eingriff gebracht werden kann, so daß der Hebel beim Abheben von der Unterlage in seine Ruhestellung abschwenkt. Je nach Bedarf kann bei diesen Ausführungsformen der Hebel also beim Abheben von der Unterlage oder von der Stapelstellung des Behälters in Arbeitsstellung verbleiben oder aber zum Nesten in seine Ruhestellung abschwenken.

Bei Ausführungsformen der Erfindung können an zwei aneinander gegenüberliegenden Seitenwänden des Behälters um eine parallel zur Ebene der Bodenfläche des Behälters verlaufende Achse schwenkbare Hebel durch eine Stange zu einem Bügel verbunden sein, der in der Arbeitsstellung auf mindestens einem Teil seiner Länge, vorzugsweise auf dem überwiegenden Teil seiner Länge, eine Auflage für den Rand des nächstunteren Behälters in einem Stapel bildet.

Diese Ausführungsform der Erfindung kann dahingehend weiterausgebildet sein, daß über das vordere Bügelende die Last von dem die Schwenkbewegung in der Arbeitsstellung des Bügels begrenzenden Anschlag über das vordere Hebelende auf die Bügelstange und von dort auf den oberen Rand des nächstunteren Behälters übertragen wird. Dadurch wird eine günstige Lastabtragung eines Stapels von vollen Behältern erzielt.

Weitere Merkmale der Erfindung ergeben sich aus der folgenden Beschreibung einer Ausführungsform der Erfindung in Verbindung mit den Ansprüchen und der Zeichnung. Die einzelnen Merkmale können für sich oder zu mehreren bei Ausführungsformen der Erfindung verwirklicht sein.

In der Zeichnung ist der Randbereich einer Ausführungsform der Erfindung dargestellt. Es zeigen:
- Fig. 1: eine Ansicht, teilweise geschnitten, von zwei aufeinander gestapelten Behältern;
- Fig. 2: eine Ansicht in Richtung des Pfeiles II auf die in Figur 1 dargestellten Behälter;
- Fig. 3: einen Schnitt nach der Linie B-B der Fig. 4 durch zwei aufeinander genestete Behälter;
- Fig. 4: eine Draufsicht von oben auf einen Eckbereich eines Behälters,
- Fig. 5: einen der Fig. 3 entsprechenden Schnitt durch einen Stapel, der zwei bekannte Behälter mit etwa senkrechten Wänden aufweist, zwischen denen ein erfindungsgemäßer Behälter angeordnet ist.
- Fig. 6: einen Stapel gemäß Fig. 5 in einem Schnitt nach der Linie A-A der Fig. 7,
- Fig. 7: eine Draufsicht auf den gegenüber der Fig. 4 um 90° gedrehten Eckbereich des Behälters.

Bei der in der Zeichnung dargestellten Ausführungsform der Erfindung sind in Fig. 1 zwei Behälter 1 und 2 aufeinandergestapelt, die jeweils einen sich nach unten verjüngenden Querschnitt aufweisen, der dadurch verwirklicht ist, daß alle Seitenwände 3 bzw. 4 schräg nach unten und innen verlaufen. Der Behälter weist vorzugsweise einen rechteckigen Querschnitt auf.

Am oberen Ende jedes Behälters schließt sich an die Seitenwände 3, 4 unter Bildung einer Schulter 5 ein rechtwinklig zu einem Behälterboden 6 verlaufender Wandabschnitt 7 an, der nach außen ragende, am unteren Ende des Wandabschnittes 7 angeordnete Randleisten 8 aufweist. Am oberen Ende des Wandabschnittes 7 verlaufen ebenfalls nach außen gerichtete Randleisten 9 und 10, wobei jedoch die Randleiste 10 auf der in Figur 3 linken Seite des Behälters 3 etwas unterhalb dem oberen Rand 11 der rechtwinklig anschließenden Randleiste 9 verläuft. In einem Abstand von der durch die Randleisten 9 und 10 gebildeten Ecke des Behälters ist ein in der Zeichnung rechtwinklig nach oben vorspringender Vorsprung 12 vorgesehen, dessen obere Kante bei der dargestellten Ausführungsform in der gleichen Ebene verläuft wie der obere Rand 11 der Randleiste 9.

Die schräg nach unten verlaufende Seitenwand 3 weist an ihrem unteren Ende eine Schulter 13 (Fig.3) auf, die durch eine Rundung 14 mit dem Behälterboden 6 verbunden ist. Der Behälterboden 6 weist an allen vier Seiten nach unten ragende Fußleisten 15 auf. In der in Figur 3 gezeigten genesteten Stellung taucht der obere Behälter 1 mit seinen schrägen Seitenwänden 3, 4 soweit in den nächstunteren Behälter 2 ein, bis die Randleiste 8 bzw. die Außenseite der Schulter 5 auf der Oberkante des Vorsprungs 12 und der Oberkante 11 der Randleiste 9 aufliegt.

An zwei einander gegenüberliegenden Seitenwänden 4 weisen die Behälter 1 und 2 jeweils eine Einbuchtung 16 auf, deren oberer Rand 17 von der Schulter 13 weg in einer zum Behälterboden 6 parallelen Ebene verläuft, dann aber in ein halbkreisförmiges Bogenstück 18 mündet, das an seinem Ende in einen rechtwinklig zum Behälterboden 6 verlaufenden Abschnitt 19 übergeht, der das Bogenstück 18 mit dem Behälterboden 6 verbindet. In dieser Einbuchtung 16 ist ein Bügelschenkel 20 um einen Achsbolzen 21 schwenkbar gelagert. Die Dicke des Bügelschenkels und das Maß, um das der Achsbolzen aus der Behälterwand 4 nach außen ragt, bzw. die Tiefe der Einbuchtung 16, sind so gewählt, daß der Bügelschenkel 20 und der Achsbolzen 21 nicht über die Verlängerung der Seitenfläche 4 hinaus nach außen ragen. Auf den beiden einander gegenüberliegenden Seiten 4 schwenkbar gelagerte Bügelschenkel 20 sind an ihrem äußeren Ende durch eine ein Bügeljoch darstellende Leiste 22 miteinander verbunden, vorzugsweise einstückig mit den Bügelschenkeln 20. Die Bügelschenkel 20 weisen an ihrem freien Ende einen Rücksprung 23 mit einer ebenen Unterfläche 24 auf, an die sich eine Schrägfläche 25 anschließt, die in eine obere, in Figur 1 parallel zum Behälterboden 6 verlaufende Randfläche 26 mündet, an die sich wiederum im Bereich des Achsbolzens 21 ein Auge zur Aufnahme des Achsbolzens 21 anschließt. Parallel zur Fläche 26 weist der Bügelschenkel 20 im Anschluß an den Rücksprung 23 eine ebene Fläche 27 auf, die wiederum an ihrem inneren Ende durch eine Schrägfläche 28 mit dem Auge verbunden ist. Die die beiden Bügelschenkel verbindende Leiste 22 kann den gleichen Querschnitt aufweisen wie die Form des freien Endes der Bügelschenkel 20. Diese bei einer Ausführungsform der Erfindung profilierte Leiste 22 ist in einem Schnitt unten in Figur 3 dargestellt.

Beim Nesten ist der Bügel 20, 22 um den Achsbolzen 21 nach unten geschwenkt, wie dies in Figur 3 dargestellt ist. In dieser nach unten geschwenkten Stellung befindet sich der Bügel, insbesondere wegen seiner schrägen Fläche 25 vollständig innerhalb der Verlängerung der konischen Behälterkontur, er ragt in den freien Raum 29 zwischen dem Behälterboden 6 des unteren Behälters 2 und dem Behälterboden 6 des oberen Behälters 1 hinein. Er befindet sich in dieser Stellung immer noch in dem Innenraum des Behälters 2, der nicht durch die Einbuchtung 16 verkleinert ist (siehe Figur 3).

Die Bügelschenkel 20 haben in dieser Stellung eine vom Achsbolzen 21 schräg nach außen und unten verlaufende Position, so daß diese beim Aufsetzen auf eine Unterlage 30 aufgrund des Eigengewichtes des Behälters soweit vorschwenken, daß der untere Rand 27 des Bügelschenkels 20 und damit ggfs. der untere Rand der Leiste 20 sich in einer Ebene mit dem unteren Rand der Fußleisten 15 des Behälters befinden.

In dieser Stellung kann der Bügel 20, 22 durch eine nicht gezeichnete Raste festgehalten werden.

In dieser Stellung des Bügels 20, 22 sind die Behälter 1 und 2 aufeinander stapelbar. Dabei kommt die Unterfläche 24 des Bügels 20, 22 des Behälters 1 zur Auflage auf die obere Randleiste 10 des Behälters 2, deren Ebene etwas tiefer liegt als die Randleiste 9 an den anderen Seiten des Behälters 2. Die untere Fläche 24 am äußeren Ende der Leiste 22 weist dort, wo auf der Randleiste 10 ein Vorsprung 12 vorgesehen ist, eine Aussparung 31 auf, in die der Vorsprung 12 eingreift. Der Vorsprung 12 und die Aussparung 31 bilden Rastmittel, mit denen u.a. beim Stapeln der obere Behälter 1 verschiebungssicher auf den nächstunteren Behälter 2 gehalten ist. Außerdem taucht die Schulterfläche 32 des Bügels in den unteren Behälter 2 ein, so daß auch diese Fläche durch den senkrechten Wandabschnitt 7 gegen seitliches Verrutschen gehalten. Die Rastmittel 12 und 31 greifen jedoch mit einem Spiel 33 (Figur 1) in einander und auch die Wand 32 weist ein Spiel gegenüber der Wand 7 auf, so daß durch diese entsprechende Positionierung der Bügel und der Behälterinnenwand (Figur 4) das bei den bekannten Behältern übliche Spiel vorhanden ist. Ein solches Spiel kann beispielsweise in Längs- und Querrichtung so vorgesehen werden wie bei der Stapelung von Behältern mit senkrechten Wänden. Durch dieses Spiel ist ein erfindungsgemäßer konischer Behälter auch kompatibel zu den bekannten Behältern mit senkrechten Wänden. Wird ein Behälter mit senkrechten Wänden auf einen erfindungsgemäßen Bügelbehälter aufgesetzt, so wird der mögliche Versatz (Stapelspiel) durch den in Figur 1 dargestellten Spalt 33 zwischen dem Boden 6 und der Innenkante des Wandabschnittes 7 bestimmt. Im umgekehrten Fall bestimmt ein Spalt zwischen der Innenkante des Fremdbehälters und der Außenkante des Bügels und in der dazu senkrechten Richtung der Abstand des Wandabschnittes 7 von der Fläche 32 des Bügels das in diesen Fällen übliche Spiel.

Wird ein genesteter Behälter vom Stapel abgenommen und auf eine ebene Unterlage, z.B. ein Transportband, gestellt, so klappen - wie erwähnt - die Bügel selbsttätig in die Stapelposition und werden dort durch eine nicht gezeichnete Raste festgehalten. Damit erübrigen sich zusätzliche Vorrichtungen oder Handgriffe. Von dieser Stapel- oder Arbeitsposition der Bügelschenkel 20 werden diese in der Regel von Hand in die abgeschwenkte Nestposition bewegt. Dabei besteht keine Verletzungsgefahr durch Einklemmen der Hand.

In der Stapelstellung liegt der obere Rand 26 des Bügelschenkels 20 an der Schulter 13 und dem oberen Rand 17 der Ausbuchtung 16 an, die dadurch einen Anschlag für den Bügelschenkel 20 bilden, der dessen Schwenkbewegung um die Achse 21 nach oben begrenzt. Dadurch ist der Bügelschenkel 20 und damit der Bügel 20, 22 in dieser Stapelstellung drehfest gehalten.

Das Spiel in den Rastmitteln kann 2 bis 4 mm ggfs. in allen Bewegungsrichtungen betragen und der Querschnitt der Behälter kann eine beliebige Form (z.B. viereckig, dreieckig, rund, oval oder dgl.) aufweisen, wenn sie sich nur nach unten so verjüngt, daß die Behälter genestet werden können.

In Fig. 4 ist dargestellt, daß die Wand 4 eine von oben bis zu der Einbuchtung 16 bzw. deren oberen Rand 17 reichende Ausbuchtung 34 aufweist, die über ein Kreissegment 35 an die übrige Wand 4 anschließt. Die Ausbuchtung 34 ragt so weit nach außen, daß der in der Einbuchtung 16 angeordnete Bügelschenkel 20 nicht über die Verlängerung der Wand der Ausbuchtung 34 hinausragt (siehe Fig. 2 und Fig. 6). Die die Einbuchtung 16 nach innen begrenzende Wand 36 verläuft etwa in der Verlängerung der Wand 4. Um die Ausbuchtung 34 beim Nesten aufnehmen zu können, verläuft die Ausbuchtung 34 oben auch in dem senkrechte Wände aufweisenden Randteil 37.

In Fig. 1 sind zwei erfindungsgemäße Behälter aufeinandergestapelt dargestellt. Demgegenüber zeigen die Fig. 5 und 6, wie der erfindungsgemäße Behälter zwischen zwei Behältern 38 und 39 mit senkrechten Wänden gestapelt werden kann. Das sich über die ganze Höhe des erfindungsgemäßen Behälters erstreckende Kreisbogensegment 35 verstärkt die Steifigkeit der Behälterwand in gleicher Weise wie eine Rippe.

## Patentansprüche

1. Behälter mit sich nach unten verjüngendem Querschnitt, der so ausgebildet ist, daß er sowohl genestet (geschachtelt) als auch gestapelt werden kann, dadurch gekennzeichnet, daß in der unteren Hälfte des Behälters (1) mindestens ein bewegliches Teil (20) vorgesehen ist, das sich in der Ruhestellung (Nestposition) innerhalb des ggfs. gedachten verlängerten Behälterquerschnittes befindet, in seiner der Stapelstellung zugeordneten Arbeitsstellung aber soweit über die Seitenwand (3)hinausragt, daß sein äußeres Ende eine Auflage für den oberen Rand (10) des in der Stapelstellung nächstunteren Behälters (2) bildet.

2. Behälter nach Anspruch 1, dadurch gekennzeichnet, daß das bewegliche Teil (20) als um eine Achse (21) schwenkbar gelagerter Hebel ausgebildet ist.

3. Behälter nach Anspruch 1 oder 2, dadurch gekennzeichnet, daß in Arbeitsstellung das drehbewegliche Teil (20) an einer die Drehbewegung begrenzenden Schulter (17, 13) anliegt.

4. Behälter nach einem der vorhergehenden Ansprüche, dadurch gekennzeichnet, daß das bewegliche Teil (20) in mindestens einer Stellung vollständig oberhalb der Ebene der Bodenfläche (6) des Behälters sich befindet.

5. Behälter nach einem der vorhergehenden Ansprüche, dadurch gekennzeichnet, daß das bewegliche Teil (20, 22) und der obere Rand (10) des Behälters (1, 2) Rastmittel (12, 31) aufweist, die in Arbeitsstellung des beweglichen Teiles (20, 22) miteinander in Eingriff kommen.

6. Behälter nach einem der vorhergehenden Ansprüche, dadurch gekennzeichnet, daß die Rastmittel (12, 31, bzw. 32) in der Raststellung mit Spiel ineinander eingreifen.

7. Behälter nach einem der vorhergehenden Ansprüche, dadurch gekennzeichnet, daß der Behälter mindestens eine Raste aufweist, die das bewegliche Teil (20, 22) in seiner Arbeitsstellung festhält.

8. Behälter nach einem der vorhergehenden Ansprüche, dadurch gekennzeichnet, daß das bewegliche Teil durch zwei in einander gegenüberliegenden Seitenwänden um eine Achse (21) schwenkbar gelagerte Bügelschenkel (20) gebildet ist, die durch eine ein Bügeljoch bildende Leiste (22) miteinander verbunden sind.

9. Behälter nach Anspruch 9, dadurch gekennzeichnet, daß der Bügel (20, 22) in der Arbeitsstellung mindestens teilweise mit seinem oberen Rand (26) an einer Schulter (13, 17) der Behälterwand anliegt, mit seinem unteren Rand (24) eine Auflage für den oberen Rand des nächstunteren Behälters bildet.

10. Behälter nach einem der vorhergehenden Ansprüche, dadurch gekennzeichnet, daß das bewegliche Teil (20, 22) in einer Einbuchtung (16) der Behälterwand (4) angeordnet ist.

11. Behälter nach Anspruch 10, dadurch gekennzeichnet, daß sich an die Einbuchtung (16) nach oben eine Ausbuchtung (34) der Behälterwand anschließt, die bis an den oberen Rand des Behälters verläuft.

12. Behälter nach Anspruch 11, dadurch gekennzeichnet, daß die Ausbuchtung (34) über ein eine Schulter bildendes Kreissegment (35) an die übrige Wand (4) seitlich anschließt.

13. Behälter nach einem der Ansprüche 10 bis 12, dadurch gekennzeichnet, daß die Innenfläche der die Einbuchtung (36) begrenzenden Wand etwa in der Ebene der Innenfläche der Wand (4) verläuft.

14. Behälter nach einem der Ansprüche 10 bis 12, dadurch gekennzeichnet, daß der Abstand der äußeren Begrenzungsflächen der jeweils korrespondierenden beweglichen Teile (20) etwas kleiner ist als die Öffnung handelsüblicher Behälter mit senkrechten Wänden (Fig. 6).
